# EUROPÄISCHE PATENTSCHRIFT

(11) **EP 0 926 412 B1**
(45) Veröffentlichungstag und Bekanntmachung des Hinweises auf die Patenterteilung: **17.03.2004**
(21) Anmeldenummer: 98124439.5
(22) Anmeldetag: 22.12.1998
(51) Int. Cl.: F16K 31/06

(54) **Elektromagnetantrieb**
Electromagnetic actuator
Commande électromagnétique

(30) Priorität: 23.12.1997 DE 29722781 U
(43) Veröffentlichungstag der Anmeldung: 30.06.1999
(73) Patentinhaber: Bürkert Werke GmbH & Co., D-74653 Ingelfingen (DE)
(72) Erfinder: Töpfer, Heinz, Prof. Dr., 01277 Dresden (DE); Dettmann, Heinrich, 74676 Niedernhall (DE)
(74) Vertreter: Degwert, Hartmut, Dipl.-Phys.

(56) Entgegenhaltungen:
- DE-A- 2 246 574
- DE-A- 2 910 660
- DE-A- 3 133 060
- DE-U- 1 836 868
- FR-A- 2 205 980
- GB-A- 2 124 342
- US-A- 2 719 939

## Beschreibung

Die Erfindung betrifft einen Elektromagnetantrieb, insbesondere zur leistungsarmen Ansteuerung fluidischer Stelleinrichtungen wie Kleinventile und dergleichen.

Aus der Entwicklung der Bustechnik und dem Wunsch der Entnahme der elektrischen Energie direkt aus dem Bus sowie der Erfüllung von Forderungen an den Einsatz dieser Antriebe in explosionsgefährdeter Umgebung resultiert die Forderung nach leistungsarmen Ansteuerungen für Stellantriebe.

Aus der DE-A-31 33 060 ist ein Drucksteuerventil mit Magnetantrieb bekannt, das einen von einer Spule umgebenen Magnetkern und ein plattenförmiges Ventilelement aufweist, das gleichzeitig auch als Rückstellelement wirkt. Der Magnetkern ist bereichsweise von einem Joch umgeben und weist in Gegenüberlage zu dem plattenförmigen Ventilelement einen Rand auf, der einen Ventilsitz bildet.

Die Lösung dieser Aufgabe wird erfindungsgemäß durch einen Elektromagnetantrieb erreicht, der einen von einer Spule umgebenen Magnetkern und eine bewegliche Ankerplatte umfaßt, wobei die Ankerplatte mit einem Rückstellelement zu einem Bauteil zusammengefaßt ist und einem Spalt an einer Stirnfläche des Magnetkerns gegenüberliegend angeordnet ist. Der Magnetkern ist von einem topfformigen Joch umgeben und weist gegenüber der Ankerplatte einen radial auswärts gerichteten Kragen auf, der mit dem Joch den Spalt begrenzt, wobei in Gegenüberlage zu der Ankerplatte ein flaches Magnetflußstück angeordnet ist.

Vorzugsweise wird die Ankerplatte durch das Rückstellelement gehalten und geführt. Besonders geeignet als Rückstellelement ist eine elastische Membran, die flächig mit der Ankerplatte verbunden und an ihrem Außenrand eingespannt ist.

Bei dem erfindungsgemäßen Elektromagnetantrieb kann die Spule unmittelbar auf den Magnetkern aufgewickelt werden. Es erweist sich als vorteilhaft, wenn der Magnetkern durch einen zylindrischen Kernkörper gebildet ist, der an jedem axialen Ende einen flanschartigen Kragen trägt. Es ergibt sich eine einfache Bauform, wenn der von dem Luftspalt abgewandte Kragen des Magnetkerns passend in eine Aussparung am Boden des Jochs eingesetzt werden kann.

Bei der Verwendung des erfindungsgemäßen Elektromagnetantriebs in einem Magnetventil kann die Zahl der erforderlichen Bauteile dadurch reduziert werden, daß die Membran einem Ventilsitz gegenüberliegend angeordnet ist und unmittelbar als Schließelement wirkt. Vorzugsweise ist das Magnetflußstück ringförmig ausgebildet und umgibt den Ventilsitz koaxial.

Gemäß einer Ausführungsform der Erfindung ist ein Ventilanschluß als den Magnetkern koaxial durchsetzender Kanal ausgebildet und der Ventilsitz koaxial zu dem Magnetkern angeordnet. Eine weitere Verbesserung der Vorrichtung wird erreicht, indem die Ankerplatte mittels der Membran so gehalten und geführt ist, daß sie eine Taumelbewegung zur selbsttätigen Ausrichtung auf dem Ventilsitz ausführen kann.

Weitere Vorteile und Merkmale der Erfindung ergeben sich aus der folgenden Beschreibung und aus der Zeichnung, auf die Bezug genommen wird. In der Zeichnung zeigt die einzige Figur eine Querschnittansicht eines Elektromagnetantriebs.

In der Figur ist ein Elektromagnetantrieb dargestellt, der in einem Magnetventil verwendet wird. Im unteren Teil 8 eines zweiteiligen Gehäuses ist ein topfförmiges Joch 1 untergebracht. In dem Joch 1 ist ein Elektromagnet aufgenommen, der einen Magnetkern 4 und eine direkt auf den Kern 4 gewickelte Spule 7 umfaßt. Der Kern 4 setzt sich aus einem zylindrischen Kernkörper sowie einem oberen und einem unteren flanschartigen Kragen 5 bzw. 10 zusammen, die an dem oberen bzw. unteren axialen Ende des Kernkörpers ausgebildet sind und sich radial nach außen erstrecken. Das Joch 1 weist in seinem Bodenabschnitt eine Aussparung auf, in die der untere Kragen 10 des Magnetkerns passend eingesetzt ist.

Auf das untere Gehäuseteil 8 aufgesetzt definiert das obere Gehäuseteil 9 eine Kammer 11, deren Höhe im Vergleich zur Breite gering ist. In der Kammer 11 ist eine flache, bewegliche Ankerplatte 2 angeordnet, die denselben Durchmesser wie das Joch 1 besitzt. Die Ankerplatte 2 ist in einer ersten Schaltstellung des Ventils, bei der der Elektromagnet nicht aktiviert ist, von dem Joch 1 durch einen Spalt 12 getrennt, der nach unten neben dem Joch 1 durch den oberen Kragen 5 des Magnetkerns 4 begrenzt ist. Die Ankerplatte 2 ist mit einem als Membran 3 ausgebildeten Rückstellelement gekoppelt, die an ihrem Außenrand eingespannt ist. Die Membran 3 ist flächig mit der Ankerplatte 2 verbunden, so daß Ankerplatte 2 und Membran 3 ein Bauteil bilden. Dadurch, daß die Ankerplatte 2 fest mit der Membran 3 verbunden ist, wird sie gehalten und in ihren Bewegungen geführt.

Ein unterer Ventilanschluß R durchsetzt den unteren Gehäuseteil 8 sowie den Magnetkern 4 koaxial und steht mit dem Spalt 12 in Verbindung. Ein oberer Ventilanschluß P verläuft koaxial zu dem unteren Ventilanschluß R und vertikal durch den oberen Gehäuseteil 9 sowie einen daran mittig angeformten Ventilsitz 13. Der Ventilsitz 13 ragt in die Kammer 11 hinein und ist koaxial zu dem Magnetkern 4 angeordnet. Die Membran 3 ist dem Ventilsitz 13 gegenüberliegend angeordnet und liegt in der ersten Schaltstellung des Ventils an dem Ventilsitz 13 an, so daß dadurch die Mündung des Anschlusses P in die Kammer 11 verschlossen ist. Die Ankerplatte 2 ist mittels der Membran 3 so gehalten und geführt, daß sie eine Taumelbewegung zur selbsttätigen Ausrichtung auf dem Ventilsitz 13 ausführen kann.

Ebenfalls vertikal durch den oberen Gehäuseteil 9 verläuft ein Ventilausgang A, der seitlich versetzt zu dem Anschluß P angeordnet ist und neben dem Ventilsitz 13 in Verbindung mit der Kammer 11 steht.

In Gegenüberlage zu der Ankerplatte 2 ist in der Kammer 11 ein flaches, ringförmiges Magnetflußstück 6 angeordnet, das den Ventilsitz 13 koaxial umgibt und an einer Innenwand des oberen Gehäuseteils 9 anliegt.

In der in der Figur gezeigten ersten Schaltstellung des Magnetventils bei nicht aktiviertem Elektromagneten steht der Ventilanschluß R über den Luftspalt 12 und die Kammer 11 in Verbindung mit dem Auslaß A, während die Mündung des Anschlusses P in die Kammer 11 durch die Membran 3 verschlossen ist, d.h. die Membran 3 wirkt unmittelbar als Schließelement. Durch Aktivierung des Elektromagneten wird die Ankerplatte 2 mitsamt der daran angeformten Membran 3 nach unten bewegt und schließt die Mündung des Anschlusses R, wogegen die Mündung des Anschlusses P freigegeben wird. Somit steht nun der Anschluß P über die Kammer 11 mit dem Ausgang A in Verbindung.

## Patentansprüche

1. Elektromagnetantrieb mit einem von einer Spule (7) umgebenen Magnetkern (4) und einer beweglichen Ankerplatte (2), die mit einem Rückstellelement (3) zu einem Bauteil zusammengefaßt ist und einem Spalt (12) an einer Stirnfläche des Magnetkerns (4) gegenüberliegend angeordnet ist, wobei der Magnetkern (4) von einem topfförmigen Joch (1) umgeben ist und gegenüber der Ankerplatte (2) einen radial auswärts gerichteten Kragen (5) aufweist, der mit dem Joch (1) den Spalt (12) begrenzt, und wobei in Gegenüberlage zu der Ankerplatte (2), d.h. auf ihrer dem Magnetkern (4) abgewandten Seite, ein flaches Magnetflußstück (6) angeordnet ist.

2. Elektromagnetantrieb nach Anspruch 1, **dadurch gekennzeichnet, daß** die Ankerplatte (2) durch das Rückstellelement (3) gehalten und geführt ist.

3. Elektromagnetantrieb nach Anspruch 2, **dadurch gekennzeichnet, daß** das Rückstellelement durch eine elastische Membran (3) gebildet ist, die flächig mit der Ankerplatte (2) verbunden und an ihrem Außenrand eingespannt ist.

4. Elektromagnetantrieb nach einem der vorhergehenden Ansprüche, **dadurch gekennzeichnet, daß** die Spule (7) unmittelbar auf den Magnetkern (4) aufgewickelt ist.

5. Elektromagnetantrieb nach Anspruch 4, **dadurch gekennzeichnet, daß** der Magnetkern (4) durch einen zylindrischen Kernkörper gebildet ist, der an jedem axialen Ende einen flanschartigen Kragen (5 bzw. 10) trägt.

6. Elektromagnetantrieb nach Anspruch 5, **dadurch gekennzeichnet, daß** der von dem Spalt (12) abgewandte Kragen (10) des Magnetkerns (4) passend in eine Aussparung am Boden des Jochs (1) eingesetzt ist.

7. Elektromagnetantrieb nach Anspruch 3 und einem der Ansprüche 4 bis 6, zur Verwendung in einem Magnetventil, **dadurch gekennzeichnet, daß** die Membran (3) einem Ventilsitz (13) gegenüberliegend angeordnet ist und unmittelbar als Schließelement wirkt.

8. Elektromagnetantrieb nach Anspruch 7, **dadurch gekennzeichnet, daß** das Magnetflußstück (6) ringförmig ausgebildet ist und den Ventilsitz (13) koaxial umgibt.

9. Elektromagnetantrieb nach Anspruch 7 oder 8, **dadurch gekennzeichnet, daß** ein Ventilanschluß (R) als den Magnetkern (4) koaxial durchsetzender Kanal ausgebildet ist.

10. Elektromagnetantrieb nach einem der Ansprüche 7 bis 9, **dadurch gekennzeichnet, daß** der Ventilsitz (13) koaxial zu dem Magnetkern (4) angeordnet ist.

11. Elektromagnetantrieb nach einem der Ansprüche 7 bis 10, **dadurch gekennzeichnet, daß** die Ankerplatte (2) mittels der Membran (3) so gehalten und geführt ist, daß sie eine Taumelbewegung zur selbsttätigen Ausrichtung auf dem Ventilsitz (13) ausführen kann.

## Claims

1. An electromagnetic drive comprising a magnetic core (4) surrounded by a coil (7) and a movable armature plate (2) which is combined with a return element (3) to form a component and is arranged opposite a gap (12) at an end face of the magnetic core (4), the magnetic core (4) being surrounded by a pot-shaped yoke (1) and having a radially outwardly directed collar (5) opposite the armature plate (2) which, together with the yoke (1), defines the gap (12), and a flat magnetic flux piece (6) being arranged across from the armature plate (2), i.e. on its side facing away from the magnetic core (4).

2. The electromagnetic drive according to claim 1, **characterized in that** the armature plate (2) is held and guided by the return element (3).

3. The electromagnetic drive according to claim 2, **characterized in that** the return element is formed by an elastic diaphragm (3) which is connected to the armature plate (2) over an area and is clamped at its outer edge.

4. The electromagnetic drive according to any of the preceding claims, **characterized in that** the coil (7) is wound up directly on the magnetic core (4).

5. The electromagnetic drive according to claim 4, **characterized in that** the magnetic core (4) is formed by a cylindrical core body carrying a flange-type collar (5 and 10) at each axial end.

6. The electromagnetic drive according to claim 5, **characterized in that** the collar (10) of the magnetic core (4) facing away from the gap (12) is inserted into a matching recess on the bottom of the yoke (1).

7. The electromagnetic drive according to claim 3 and any of claims 4 to 6, for use in a solenoid valve, **characterized in that** the diaphragm (3) is arranged opposite a valve seat (13) and acts directly as a closing member.

8. The electromagnetic drive according to claim 7, **characterized in that** the magnetic flux piece (6) is of an annular design and coaxially surrounds the valve seat (13).

9. The electromagnetic drive according to claim 7 or 8, **characterized in that** a valve connection (R) is configured in the form of a channel coaxially penetrating the magnetic core (4).

10. The electromagnetic drive according to any of claims 7 to 9, **characterized in that** the valve seat (13) is arranged coaxially with the magnetic core (4).

11. The electromagnetic drive according to any of claims 7 to 10, **characterized in that** the armature plate (2) is held and guided by means of the diaphragm (3) such that it may execute a wobbling movement for automatic orientation on the valve seat (13).

## Revendications

1. Entraînement électromagnétique comportant un noyau magnétique (4) entouré par une bobine (7) et une plaque d'armature (2) mobile qui est combinée à un élément de rappel (3) pour former un composant et qui est agencée à l'opposé d'un entrefer (12) sur une face frontale du noyau magnétique (4), le noyau magnétique (4) étant entouré par une culasse (1) en forme de pot et présentant à l'opposé de la plaque d'armature (2) un collet (2) tourné radialement vers l'extérieur, qui délimite l'entrefer (12) avec la culasse (1), et une pièce de flux magnétique (6) plate étant agencée en position opposée à la plaque d'armature, c'est-à-dire sur sa face détournée du noyau magnétique (4).

2. Entraînement électromagnétique selon la revendication 1, **caractérisé en ce que** la plaque d'armature (2) est maintenue et guidée par l'élément de rappel (3).

3. Entraînement électromagnétique selon la revendication 2, **caractérisé en ce que** l'élément de rappel est formé par une membrane élastique (3) qui est reliée à plat à la plaque d'armature (2) et qui est serrée sur son bord extérieur.

4. Entraînement électromagnétique selon l'une des revendications précédentes, **caractérisé en ce que** la bobine (7) est enroulée directement sur le noyau magnétique (4).

5. Entraînement électromagnétique selon la revendication 4, **caractérisé en ce que** le noyau magnétique est formé par un corps central cylindrique qui porte un collet en forme de bride (5, 10) à chaque extrémité axiale.

6. Entraînement électromagnétique selon la revendication 5, **caractérisé en ce que** le collet (10) du noyau magnétique (4), qui est détourné de l'entrefer (12), est inséré avec ajustage dans un évidement sur le fond de la culasse (1).

7. Entraînement électromagnétique selon la revendication 3 et selon l'une des revendications 4 à 6, destiné à être utilisé dans une valve à solénoïde, **caractérisé en ce que** la membrane (3) est agencée à l'opposé d'un siège de valve (13) et agit directement à titre d'élément de fermeture.

8. Entraînement électromagnétique selon la revendication 7, **caractérisé en ce que** la pièce de flux magnétique (6) est réalisée de forme annulaire et entoure coaxialement le siège de valve (13).

9. Entraînement électromagnétique selon la revendication 7 ou 8, **caractérisé en ce qu'**un raccordement de valve (R) est réalisé sous forme de canal traversant coaxialement le noyau magnétique (4).

10. Entraînement électromagnétique selon l'une des revendications 7 à 9, **caractérisé en ce que** le siège de valve (13) est agencé coaxialement par rapport au noyau magnétique (4).

11. Entraînement électromagnétique selon l'une des revendications 7 à 10, **caractérisé en ce que** la plaque d'armature (2) est maintenue et guidée au moyen de la membrane (3) de telle sorte qu'elle peut exécuter un mouvement de nutation pour s'aligner automatiquement sur le siège de valve (13).
